# EUROPÄISCHE PATENTSCHRIFT

(11) **EP 0 020 796 B1**
(45) Veröffentlichungstag und Bekanntmachung des Hinweises auf die Patenterteilung: **02.03.1983**
(21) Anmeldenummer: 79101878.1
(22) Anmeldetag: 11.06.1979
(51) Int. Cl.: D03D 47/44, D03C 7/00

(54) **Dreherfaden-Liefereinrichtung für eine Webmaschine**
Device for supplying the cross warp threads in a weaving machine
Dispositif d'alimentation en fil de tour pour métier à tisser

(43) Veröffentlichungstag der Anmeldung: 07.01.1981
(73) Patentinhaber: GEBRÜDER SULZER AKTIENGESELLSCHAFT, CH-8401 Winterthur (CH)
(72) Erfinder: Koch, Bernhard Robert, CH-8811 Horgenberg (CH); Vogelbacher, Erich, CH-8810 Horgen (CH)

## Beschreibung

Die Erfindung betrifft eine Dreherfaden-Liefereinrichtung für eine Webmaschine, mit wenigstens einem Fadenvorrats-Spulenpaar und einem jeder Fadenvorratsspule zugeordneten, unter Federwirkung stehenden Fadenspanner, von dem aus der Fadenablass in Abhängigkeit von der Fadenspannung über eine in ein mit der Spule drehfest verbundenes Klinkenrad eingreifende Klinke gesteuert ist.

Bei einer bisherigen Einrichtung dieser Art (CH-PS 426 676) bestehen Fadenspanner und Klinke aus einem Stück miteinander. Dieser kombinierte Teil ist auf einer Achse unter Wirkung einer Spiralfeder schwenkbar gelagert. Dabei ist auch eine Ausführungsform in Erwägung gezogen, bei der der Fadenspanner als federnder Arm und die Klinke als zugehöriger, separater Bauteil ausgebildet ist. Fadenspanner und Klinke können in diesem Fall aufgrund ihrer verschiedenartigen Funktion nicht aus einem Stück miteinander bestehen, sondern sind zwei separate miteinander starr verbunden Teile.

Bei diesen bekannten Bauarten werden die Zugspannungen aus den Kettfäden über den Fadenspanner direkt auf die Klinke gegeben. Der Kettfaden unterliegt dadurch einer relativ hohen Beanspruchung, weil die Klinke nur bei höherer Spannung des Kettfadens überhaupt entriegelt werden sollte. Auch hat der Kettfaden die zwischen Klinke und einer die Spule schaltenden Verzahnung auftretende Reibungskraft ständig aufzunehmen.

Der Erfindung liegt die Aufgabe zugrunde, eine besonders in dieser Hinsicht verbesserte Einrichtung zu schaffen.

Die Erfindung besteht darin, dass die Klinke an einem Schwenkhebel angebracht ist, der mit dem Fadenspanner in einer eine beschränkte, gegenseitige Bewegung zulassenden, getrieblichen Verbindung steht, derart, dass die der Fachbewegung entsprechenden Einzelschwingungen des Fadenspanners im wesentlichen von der Klinke ferngehalten und der Schwenk- hebel-erst bei Verlegung des Schwingbereiches des Fadenspanners-von dem Fadenspanner zur Entriegelung des Klinkenrades beaufschlagbar ist. Hierdurch wird es möglich, die zahlreichen, durch Rietanschlag und Fachwechsel der Webmaschine verursachten Schwankungen in der Spannung der Kettfäden von der Klinke der Dreherfaden-Liefereinrichtung fern zu halten. Diese Schwankungen werden lediglich auf den Fadenspanner gegeben, der ihnen in Form rascher "Tanzbewegungen" folgt. Lediglich wenn der Bereich dieser Tanzbewegungen infolge höher werdender Kettfadenspannung allmälich verlagert wird, wird die Klinke schliesslich durch den Fadenspanner beaufschlagt, wodurch die Liefereinrichtung weiter geschaltet und Faden nachgeliefert werden kann.

Weitere Merkmale ergeben sich aus der folgenden Beschreibung von Ausführungsbeispielen in Verbindung mit den Ansprüchen und der Zeichnung.
Fig. 1 ist eine schematische Uebersichtsdarstellung einer Webmaschine, von der Warenseite her gesehen,
Fig. 2 ist eine Draufsicht auf eine erfindungsgemäss ausgebildete Dreherfaden-Liefereinrichtung,
Fig. 3 ein zugehöriger Schnitt nach Linie 111-111 in Fig. 2,
Fig. 4 ist eine Draufsicht auf ein Detail nach Fig. 2, in grösserem Massstab,
Fig. 5 ein zugehöriger Schnitt nach Linie V-V in Fig. 4,
Fig. 6 eine zugehörige Vorderansicht in Richtung VI in Fig. 4 und
Fig. 7 zeigt eine Variante entsprechend Fig. 2.

Die Webmaschine 1 nach Fig. 1 enthält zwei Maschinenwagen 2, 3, in denen die über einen Motor 4 angetriebene Hauptwelle 5 gelagert ist. Der Schussfaden 6 wird mittels eines Projektiles 7 von einer ortsfesten Spule 8 abgezogen und in das Webfach eingetragen. Das Projektil wird von einem Schusswerk 9 abgeschossen und in einem Fangwerk 10 aufgefangen. Die Schäfte sind mit 11 das Riet mit 12 bezeichnet. Das Gewebe 13 wird auf einen Warenbaum 14 aufgewickelt. Es enthält an den Rändern 15 Dreher-, z.B. Zwirndreher-oder Halbdreher-Bindungen. Diese werden durch in Fig. 1 schematisch angedeutete Dreherfaden-Liefereinrichtungen 16 erzeugt.

Jede Dreherfaden-Liefereinrichtung ist auf einer mit dem Webmaschinengestell verbundenen Stütze 17 befestigt und enthält eine Grundplatte 18. In der Stütze 17 ist eine während des Betriebes kontinuierlich rotierende Antriebswelle 21 für die Dreherfaden-Liefereinrichtung 16 untergebracht. Auf ihre sitzt ein Ritzel 22, welches mit zwei Zahnrädern 23 kämmt. Jedes Zahnrad 23 sitzt auf einer drehbar in der Grundplatte 18 gelagerten Achse 25 und trägt oben eine Scheibe 26. Auf jeder Scheibe 26 sind zwei Klinkenräder 27 frei drehbar gelagert, auf denen Spulenträger 28 angebracht sind. Auf diese können während des Webbetriebes Dreherfaden-Vorratsspulen aufgesteckt werden, von denen in Fig. 2 bis 5 jeweils nur eine gezeigt und mit 29 bezeichnet ist.

Die in Fig. 2 rechts sichtbaren Scheiben 26 sind über ihre Zahnräder 23 und ein Zwischenzahnrad 31 angetrieben. Dieses steht mit dem Zahnrad 22 in Eingriff.

Mit jeder Scheibe 26 ist ein Fadenleitrohr 33 (Fig. 3, 5) auf Drehung gekuppelt, durch welches das von den beiden zugehörigen Spulen 29 kommende Fadenpaar 45, 46 in Fig. 3, 5 nach unten abgeleitet und z.B. einer Zwirndreher-Scheibe zugeführt und darauf in die Webmaschine eingeleitet wird.

Auf jeder Scheibe 26 ist neben jedem Klinkenrad 27 bzw. der zugehörigen Spule 29 eine Achse 35 befestigt, auf der ein mit einer Fadenöse 36 versehener Steuerhebel 37 und ein mit einer Fadenöse 38 und einem gekrümmten Schlitz 39 versehener Schwenkhebel 40 drehbar und übereinander gelagert sind. Der Schwenkhebel 40 besitzt an seinem rückwärtigen Ende eine mit dem Klinkenrad 27 zusammenarbeitende Klinke 41. Ferner besitzt der Steuerhebel 37 einen Bolzen 42, welcher in dem Schlitz 39 des zugehörigen Schwenkhebels 40 ragt.

Während des Betriebes werden die vier Scheiben 26 von der Antriebswelle 21 aus kontinuierlich entsprechend den Pfeilen 43 (Fig. 2) in Drehung versetzt, so dass jeweils ein zusammengehörendes, auf ein und derselben Scheibe 26 angeordnetes Paar von Spulen 29 um eine am oberen Ende des Fadenleitrohres 33 angeordnete Fadenöse 44 rotiert. Der von der in Fig. 4 mit 29a bezeichneten Spule abgezogene Dreherfaden ist durchgehend dargestellt und mit 45, der von Spule 29 abgezogene Faden ist gestrichelt dargestellt und mit 46 bezeichnet. Die Spulen 29 und 29a drehen dabei in Fig. 4 entsprechend den Pfeilen 47, 48. Die Fäden 45, 46 werden gemäss den Pfeilen 49, 51 abgezogen und laufen durch Oese 44 und entsprechend Pfeil 52 durch das Fadenleitrohr 33 in Fig. 5 nach unten ab zur Webmaschine.

Wie bei dem in Fig. 4 oberen Hebel 37 angedeutet, steht dieser zunächst vollkommen ausgeschwenkt, so dass sein Bolzen 42 sich an dem äusseren Ende 43 des Schlitzes 39 des Schwenkhebels 40 befindet. Wenn durch den Kettfadenverbrauch bzw. Dreherfadenverbrauch in der Webmaschine der Hebel 37 sukzessive entgegen einer auf der Achse 35 angeordneten und durch eine Schraube 54 einstellbaren Feder 55 weiter eingeschwenkt wird, so verkürzt sich die Fadenschleife 56 und der Bolzen 42 gelangt schliesslich an das andere Ende 57 des Schlitzes 39, vgl. Die Position 37a des in Fig. 4 unteren Steuerhebels.

Bei weiterem Einschwenken des Steuerhebels 37 wird der Schwenkhebel 40 über den Bolzen 42 vom Steuerhebel 37a mitgenommen. Beide Hebel 37a, 40 werden in Fig. 4 im Uhrzeigersinn weiter um die Achse 35 verschwenkt. Dabei wird die Klinke 41 ausgehoben. Hierdurch wird das Klinkenrad unter der Wirkung der durch die Feder 55 erzeugten, geringen Zugspannung des Fadens 45 um einen Schaltschritt entsprechend Pfeil 47 weiter geschaltet. Durch die dabei abnehmende Zugspannung im Faden 45 wird der Steuerhebel 37a in Fig. 4 entgegen dem Uhrzeigersinn verschwenkt, wodurch auch der Schwenkhebel 40 in gleichem Drehsinn nachzufolgen vermag. Hierdurch wird die Klinke 41 wieder abgesenkt und vor den nächstfolgenden Zahn 57 des Klinkenrades 27 gerückt. Klinkenrad 27 und zugehörige Spule 29a werden wieder gegen Drehung gesichert. Der Vorgang an den Hebeln 37, 40 wiederholt sich.

Die Achse 35 setzt sich in Fig. 5 oben in einen Gewindebolzen 61 fort, auf der die Steilmutter 54 drehbar und mit einer Mutter 62 feststellbar ist. In der Mutter 54 ist das obere Ende 63 der Feder 55 verankert. Die Spannung der Feder 55 lässt sich damit auch während des Webbetriebes auf ein gewünschtes Mass einstellen.

Die Dreherfaden-Liefereinrichtung kann z.B. als Volldreher-(Zwirndreher-)-einrichtung verwendet werden. Hierzu ist dem Fadenleitrohr 33 eine Zwimscheibe nachzuschalten Sie kann aber auch in Verbindung mit einer Halbdrehervorrichtung benutzt werden. Dazu ist dem Fadenleitrohr 33 z.B. eine in den Schäften 11 der Webmaschine 1 aufgehängte Dreherlitze nachzuschalten. Der Antrieb 21, 23 von Scheibe 26 entfällt in diesem Fall, vgl. Fig. 7.

Bei einer abgewandelten Bauart enthält die Einrichtung z.B. auf der Grundplatte 18 lediglich zwei Scheiben 26 mit zugehörigen Spulenpaaren 29,29a.

Bei allen Ausführungsformen liegt jeweils eine durch die Teile 37, 40, 41, 27 durchgeführte Steuerung des Ablasses bzw. Abzuges der Dreherfäden 45, 46 von den Spulen 29 in Abhängigkeit von der Spannung dieser Fäden vor.

Durch die unter Federwirkung verlaufende Schwenkbewegung des Steuerhebels 37 kann auch dafür gesort werden, dass die während der Drehung einer nachgeschalteten Zwirnscheibe bzw. während der Auf- und Abbewegung der Schäfte 11 entstehenden Längenunterschiede der Dreherfäden 45, 46 aufgenommen werden und die Dreherfäden ständig unter etwa gleicher Zugspannung gehalten werden.

## Patentansprüche

1. Dreherfaden-Liefereinrichtung für eine Webmaschine, mit wenigstens einem Fadenvorrats-Spulenpaar (29, 29a) und einem jeder Fadenvorratsspule zugeordneten, unter Federwirkung (55) stehenden Fadenspanner, von dem aus der Fadenablass (Pfeile 49, 51) in Abhängigkeit von der Fadenspannung über eine in ein mit der Spule drehfest verbundenes Klinkenrad (27) eingreifende Klinke (41) gesteuert ist, dadurch gekennzeichnet, dass die Klinke (41) an einem Schwenkhebel (40) angebracht ist, der mit dem Fadenspanner (37) in einer eine beschränkte, gegenseitige Bewegung zulassenden, getrieblichen Verbindung steht, derart, dass die der Fachbewegung entsprechenden Einzelschwingungen des Fadenspanners (37) im wesentlichen von der Klinke (41) ferngehalten und der Schwenkhebel (40)-erst bei Verlegung des Schwingbereiches des Fadenspanners (37)-von dem Fadenspanner zur Entriegelung des Klinkenrades (27) beaufschlagbar ist.

2. Einrichtung nach Anspruch 1, dadurch gekennzeichnet, dass der Schwenkhebel (40) eine Ausnehmung (39) aufweist, in welche ein am Fadenspanner (37) angebrachter Mitnehmer (42) hineinragt, derart, dass die Klinke (41) in einer Extremposition des Fadenspanners (37) entriegelt wird.

3. Einrichtung nach den Ansprüchen 1 und 2, dadurch gekennzeichnet, dass die Ausnehmung (39) sich über einen solchen Winkelbereich erstreckt, dass die Klinke (41) in einer umgekehrten Extremposition des Fadenspanners (37) verriegelt wird.

4. Einrichtung nach einem der vorhergehenden Ansprüche, dadurch gekennzeichnet, dass Schwenkhebel (40) und Fadenspanner (37) jeweils eine Fadenöse (38, 36) tragen, wobei die Schwenkhebel-Oese (38) so positioniert ist, dass der Faden zwischen Spulenabzugspunkt und Fadenspanner-Oese (36) eine Knickung (bei 38) in dem Sinn erfährt, dass durch die Fadenspannung ständig die Klinke (41) in Verriegelungsrichtung gedrückt wird.

5. Einrichtung nach einem der vorhergehenden Ansprüche, dadurch gekennzeichnet, dass der Fadenspanner als Steuerhebel (37) ausgebildet ist, welcher auf der gleichen Schwenkachse (35) wie der Schwenkhebel (40) gelagert ist.

6. Einrichtung nach einem der vorhergehenden Ansprüche, dadurch gekennzeichnet, dass die Ausnehmung als gekrümmter Schlitz (39) ausgebildet ist, in welchen der Mitnehmer (42) hineinragt.

7. Einrichtung nach einem der vorhergehenden Ansprüche, dadurch gekennzeichnet, dass die Feder (55) für den Fadenspanner (37) einstellbar ist.

## Revendications

1. Dispositif d'alimentation en fil de tour pour métier à tisser, comportant au moins une paire de bobines (29, 29a) de réserve de fil et un tendeur de fil associé à chaque bobine de réserve de fil et se trouvant sous l'action d'un ressort (55), et à partir duquel la sortie du fil (flèches 49, 51) est commandée en fonction de la tension de fil par l'intermédiaire d'un cliquet (41) en contact avec une roue à cliquet (27) reliée solidairement en rotation à la bobine, caractérisé en ce que le cliquet (41) est disposé sur un levier pivotant (40) qui est en liaison mécanique, permettant un mouvement mutuel limité, avec le tendeur de fil (37), de telle manière que les oscillations individuelles du tendeur de fil (37) correspondant au mouvement de foule sont maintenues sensiblement éloignées du cliquet (41), et que le levier pivotant (40) peut être contacté par le tendeur de fil pour déverrouiller la roue à cliquet (27), dès le déplacement de la zone d'oscillations du tendeur de fil (37).

2. Dispositif selon la revendication 1, caractérisé en ce que le levier pivotant (40) comporte un évidement (39) où pénètre un taquet (42) se trouvant sur le tendeur de fil (37), de telle manière que le cliquet (41) soit déverrouillé dans une position extrême du tendeur de fil (37).

3. Dispositif selon les revendications 1 et 2, caractérisé en ce que l'évidement (39) s'étend sur une zone angulaire telle que le cliquet (41) soit verrouillé dans une position extrême inversée du tendeur de fil (37).

4. Dispositif selon l'une des revendications précédentes, caractérisé en ce que le levier pivotant (40) et le tendeur de fil (37) comportent respectivement un oeillet de fil (38, 36), l'oeillet (38) du levier pivotant étant placé de telle manière que le fil subisse entre le point de prélèvement de bobine et l'oeillet de tendeur de fil (36) une flexion (en 38) dans le sens que par la tension de fil, le cliquet (41) est poussé constamment dans la direction de verrouillage.

5. Dispositif selon l'une des revendications précédentes, caractérisé en ce que le tendeur de fil est conformé comme un levier de commande (37) qui est monté sur le même axe de pivotement (35) que le levier pivotant (40).

6. Dispositif selon l'une des revendications précédentes, caractérisé en ce que l'évidement est formé comme une fente courbe (39) dans laquelle pénètre le taquet (42).

7. Dispositif selon l'une des revendications précédentes, caractérisé en ce que le ressort (55) du tendeur de fil (37) est réglable.

## Claims

1. Crossing thread delivering device for a loom, with at least one thread supply bobbin pair (29, 29a) and a thread tensioner under spring action (55) assigned to each thread supply bobbin, the paying out of thread (arrows 49, 51) being controlled from the thread tensioner as a function of the thread tension via a pawl (41) engaging in a ratchet wheel (27) non- rotationally connected with the bobbin, characterized in that the pawl (41) is provided at a rocking lever (40) which is in a limited drive connection with the thread tensioner (37) permitting relative movement, in such a way that the individual oscillations of the thread tensioner (37) corresponding to the shed movement are substantially kept away from the pawl (41) and the rocking lever (40) can be pressurized-only after displacement of the oscillatory region of the thread tensioner (37)-by the thread tensioner, to release that ratchet wheel (27).

2. Device according to claim 1, characterized in that the rocking lever (40) has a recess (39) into which protrudes a driver (42) disposed at the thread tensioner (37), in such a way that the pawl (41) is released in an extreme position of the thread tensioner (37).

3. Device according to claims 1 and 2, characterized in that the recess (39) extends over an angle region such that the pawl (41) is released in an opposite extreme position of the thread tensioner (37).

4. Device according to one of the preceding claims, characterized in that the rocking lever (40) and thread tensioner (37) each carry a thread eyelet (38, 36), the rocking lever eyelet (38) being positioned so that between the bobbin draw-off point and the thread tensioner eyelet (36) the thread undergoes a bend (at 38) in the sense that through the thread tension the pawl (41) is continuously pushed in the locking direction.

5. Device according to one of the preceding claims, characterized in that the thread tensioner is designed as a control lever (37), which is mounted on the same pivot axis (35) as the rocking lever (40).

6. Device according to one of the preceding claims, characterized in that the recess is formed as a curved slot (39) into which the driver (42) protrudes.

7. Device according to one of the preceding claims, characterized in that the spring (55) for the thread tensioner (37) is adjustable.
